# EUROPÄISCHE PATENTSCHRIFT

(11) **EP 0 104 185 B1**
(45) Veröffentlichungstag und Bekanntmachung des Hinweises auf die Patenterteilung: **06.05.1987**
(21) Anmeldenummer: 83900897.6
(22) Anmeldetag: 25.03.1983
(51) Int. Cl.: A63C 9/00, A63C 5/06

(54) **DÄMPFUNGSELEMENT FÜR EINEN SKI**
DAMPING DEVICE FOR SKIS
AMORTISSEMENT POUR SKIS

(30) Priorität: 25.03.1982 CH 1850/82
(43) Veröffentlichungstag der Anmeldung: 04.04.1984
(73) Patentinhaber: Bettosini, Brosi, CH-8613 Uster (CH)
(72) Erfinder: BETTOSINI, Brosi, CH-8610 Uster (CH); GERBER, Walter, CH-3123 Belp (CH)
(74) Vertreter: Tschudi, Lorenz
(86) Internationale Anmeldenummer: CH8300039
(87) Internationale Veröffentlichungsnummer: WO8303360

## Beschreibung

Die vorliegende Erfindung betrifft ein Dämpfungselement für einen Ski gemäss dem Oberbegriff des Patentanspruches 1.

Bei bisher gebräuchlichen Skibindungen sind die Vorderbacken, die Fersenniederhalter bzw. die Auflagefläche einer Skibindung direkt und starr mit der Skikonstruktion in fester Verbindung montiert worden. In dieser unnachgiebigen Verbindung führten die einzelnen Elemente einer Skibindung ihre Funktion aus, die neben der Fixierung des Skischuhs mit dem Ski vorwiegend dem Zwecke dient den Skifahrer bei einem Sturz vor Unfallfolgen. zu schützen. Eine solche starre Verbindung der Teile der Skibindung mit dem Ski hat den wesentlichen Nachteil, dass beim Befahren von Unebenheiten die hervorgerufenen Schläge und Vibrationen direkt auf den Skifahrer übertragen werden. Die Erscheinungen erschweren nicht nur die Skiführung, sondern sie wirken auch ermüdend und unangenehm auf den Skifahrer und führen im weiteren zu Unfällen. Skelett, Bänder, Gelenke und Muskulatur werden zu stark beansprucht.

Aus der DE-A-2259375 ist eine Vorrichtung vorbekannt, die bei einem geringen Kräfteaufwand die Lenkfähigkeit und die Führungseigenschaften von Skiern wesentlich verbessern soll. Im Mittelteil über dem in Form einer Kufe ausgebildeten Ski ist eine entgegengesetzt durchgebogene Feder gelenkig befestigt. Auf der Feder ist die Skibindung befestigt. Der Raum zwischen der Skioberfläche und der Feder ist mit Schaumstoff gefüllt und soll eine dämpfende Wirkung ausüben. Die dämpfende Wirkung erfolgt jedoch nur in einer im wesentlichen auf die Skioberfläche senkrechten Richtung. Eine Dämpfung in Längsrichtung des Skis kann mit dieser Vorrichtung nicht erzielt werden.

Aus der US-A-3 260 532 ist eine Montagevorrichtung für eine Skibindung vorbekannt, welche eine gewölbte Montageplatte umfasst, die an ihren Enden auf mit dem Ski verbundenen Montageelementen aufgeschraubt wird. Um ein Eindringen von Schnee in den Zwischenraum zwischen Skioberfläche und der Montageplatte für die Skibindung zu verhindern, ist in diesem Zwischenraum eine Füllung aus elastischem Schaumgummi vorgesehen. Die Schaumgummischicht erfüllt nicht primär die Funktion eines Dämpfungselementes, sondern soll das Eindringen von Schnee in den Zwischenraum zwischen Skioberfläche und der Montageplatte für die Skibindung verhindern. Im weiteren wird durch diese Montagevorrichtung keine Dämpfung in Längsrichtung erzielt.

Es ist deshalb Aufgabe der vorliegenden Erfindung, ausgehend vom oben dargelegten Stand der Technik, ein Dämpfungselement für einen Ski zu schaffen, welches die beim Überfahren von Unebenheiten erzeugten Schläge und Vibrationen optimal aufnimmt. wobei eine Dämpfung in Längsrichtung der Skier erfolgen soll.

Dies wird erfindungsgemäss durch die kennzeichnenden Merkmale des Patentanspruches 1 erzielt.

Im folgenden werden anhand der beiliegenden Zeichnung Ausführungsbeispiele der Erfindung näher beschrieben. Es zeigen
Figur 1 das auf einem Ski zwischen der Skioberfläche und der Skibindung montierte Dämpfungselement,
Figur 2 eine perspektivische Ansicht des Dämpfungselementes,
Figur3 einen Längsschnitt gemäss Linie 111-111 der Fig. 2,
Figur 4 einen Querschnitt gemäss Linie IV-IV der Fig. 2 und
Figur 5 ein weiteres Ausführungsbeispiel einer Führungs- und Dämpfungskappe.

In Fig. 1 ist das Dämpfungselement 1 zwischen der Skioberfläche 2 und der Skibindung 3 befestigt. Die Skibindung selbst besteht aus einer Vorderbacke 4 und einem Fersenniederhalter 5. Das Dämpfungselement 1 weist an seinen beiden Enden je ein abgekröpftes Ende 6 und 7 zur Befestigung auf der Skioberfläche 2 auf.

In Fig. 2 ist das Dämpfungselement vergrössert in perspektivischer Ansicht dargestellt. Das Dämpfungselement ist sandwichartig aufgebaut und umfasst an seiner unteren Fläche eine auf der Skioberfläche aufliegende Schicht 8 aus Polyurethan. Der über dem PU-Teil 8 liegende Metallstreifen 9 wird mit dem PU-Teil verleimt. An die abgekröpften Teile 6 und 7 schliessen die Befestigungsteiie 11 und 12 an, wobei der in Fahrtrichtung hintere Befestigungsteil 11 ein oder mehrere, vorzugsweise drei Löcher 13 zur Aufnahme von Schrauben umfasst. Im vorderen Befestigungsteil sind zwei oder mehrere erste Ausnehmungen 14 vorgesehen, in welche je ein Kunststoffelement 15 eingelassen ist. Die Kunststoffelemente 15 sind zentrisch ebenfalls mit einer zweiten Ausnehmung 16 versehen. In eine Führungs- und Dämpfungskappe 17 werden die Schrauben 18 zur Befestigung des Elementes auf dem Ski eingeschraubt.

In Fig. 3 ist ein Längsschnitt gemäss Linie III-III der Fig. 2 durch das Dämpfungselement dargestellt. Es sind Polyurethan (PU)-Schicht 8 sowie die Metallschicht 9 ersichtlich. Im weiteren sind die Kunststoffelemente 15 ersichtlich, welche eine Längsdämpfung bewirken. Die Lagerung zwischen den obigen Teilen und der Skioberfläche erfolgt mit einer PTFE-Platte 19.

In Fig. 4 ist ein Querschnitt gemäss Linie IV-IV der Fig. 2 dargestellt.

In Fig. 5 ist die Führungs- und Dämpfungskappe 24 noch zusätzlich mit einer integrierten Nase 25 versehen.

Vorteilhafterweise wird das Metallelement in vorgespanntem Zustand montiert. Je nach Fahreigenschaften kann die Vorspannung variiert werden.

Ein Vorteil des Dämpfungselementes liegt darin, dass bestehende Montage-Schablonen für Bindungen verwendet werden können.

Die Dicke des Metallelementes kann längs des Skis variieren.

Die Shore-Härte des PU-Elementes 8 sowie des Kunststoffelementes 15 ist variierbar je nach Fahrer und liegt vorzugsweise zwischen 35 und 90 Shore A.

Die Polyurethanschicht 8 kann skiseitig abnehmbar verklebt werden. Die Metallschicht 9 ist mit der Polyurethanschicht 8 fest verklebt.

## Patentansprüche

1. Dämpfungselement (1) für einen Ski, zur Dämpfung von senkrecht zur Skioberfläche (2) wirkenden Stössen, welches ein- oder mehrteilig und mehrschichtig aufgebaut und zwischen Skioberfläche (2) und Skibindung (3) angeordnet ist, wobei mindestens eine Schicht (8) aus einem elastomeren Material und die obere Schicht (9) aus Metall besteht, dadurch gekennzeichnet, dass die obere Metallschicht (9) in ihrem in Fahrtrichtung vorderen Befestigungsteil (12) zwei oder mehrere in Fahrtrichtung länglich ausgebildete, der Aufnahme von Befestigungsschrauben (18) dienende Ausnehmungen (14) aufweist, in denen eine Längsdämpfung bewirkende Kunststoffelemente (15) eingelassen sind, und dass der vordere Befestigungsteil (12) von einer Führungs-und Dämpfungskappe (17) überdeckt ist.

2. Dämpfungselement nach Patentanspruch 1, dadurch gekennzeichnet, dass die elastomere Schicht (8) einen Härtebereich nach Shore A von 35 bis 90 aufweist.

## Claims

1. Damping element (1) for a ski, for damping shocks acting perpendicular to the ski surface (2), which element is constructed in one piece or multipieced, and multilayered, and is disposed between ski surface (2) and ski binding (3), at least one layer (8) being made of an elastomeric material and the upper layer (9) being made of metal, characterized in that the upper metal (9) has in its, in the direction of travel, front securing portion (12), for the purpose of receiving securing screws (18), two or more recesses formed, in the direction of travel, elongatedly, in which plastics elements (15) causing a longitudinal damping are embedded, and that the front securing portion (12) is covered over by a guiding and damping cap (17).

2. Damping element according to patent claim 1, characterized in that the elastomeric layer (8) has a Shore A hardness range of from 35 to 90.

## Revendications

1. Amortissement (1) pour skis, pour l'amortissement de coups agissant perpendiculairement sur la partie supérieure (2) du ski, qui est construit en une ou plusieurs parties et en plusieurs couches et qui est disposé entre la partie supérieure (2) du ski et l'attache de ski, une couche (8) au moins étant constituée d'un matériau élastomère et la couche supérieure (9) étant constituée en métal, caractérisé en ce que la couche supérieure métallique (9) présente dans sa partie avant de fixation (12) dans le sens de glisse deux ou plusieurs trous oblongs dans le sens de glisse servant à laisser le passage à des vis de fixation (18), dans lesquels sont introduits des éléments (15) en matière synthétique agissant comme amortissement dans le sens longitudinal, et en ce que la partie de fixation (12) est couverte par un chapeau (17) de guidage et d'amortissement.

2. Amortissement selon la revendication 1, caractérisé en ce que la couche élastomère (8) présente une fourchette de dureté Shore allant de 35 à 90.
